# EUROPÄISCHE PATENTSCHRIFT

(11) **EP 0 893 964 B1**
(45) Veröffentlichungstag und Bekanntmachung des Hinweises auf die Patenterteilung: **17.05.2000**
(21) Anmeldenummer: 97908167.6
(22) Anmeldetag: 04.03.1997
(51) Int. Cl.: A47L 9/14

(54) **STAUBSAUGER MIT EINER KAMMER ZUR AUFNAHME EINES STAUBFILTERBEUTELS**
VACUUM CLEANER WITH A CHAMBER FOR HOLDING THE DUST BAG
ASPIRATEUR POURVU D'UN LOGEMENT POUR SAC-FILTRE A POUSSIERE

(30) Priorität: 04.04.1996 DE 19613511
(43) Veröffentlichungstag der Anmeldung: 03.02.1999
(73) Patentinhaber: VORWERK & CO. INTERHOLDING GmbH, 42275 Wuppertal (DE)
(72) Erfinder: JACOBS, Carsten, D-45549 Sprockhövel (DE); ARNOLD, Hans-Peter, D-42489 Wülfrath (DE); DELSEITH, Petra, D-42855 Remseheid (DE); KRAPP, Jan, Thomas, D-42399 Wuppertal (DE)
(74) Vertreter: Müller, Enno, Dipl.-Ing.
(86) Internationale Anmeldenummer: EP9701072
(87) Internationale Veröffentlichungsnummer: WO9737578

(56) Entgegenhaltungen:
- EP-A- 0 045 036
- WO-A-95/15108
- DE-A- 2 406 914
- DE-U- 8 406 447
- DE-U- 8 706 811

## Beschreibung

Die Erfindung betrifft einen Staubsauger mit einer Kammer zur Aufnahme eines Staubfilterbeutels, wobei die Kammer mit einem Schleppdeckel verschließbar ist und an dem Schleppdeckel unterseitig ein Betätigungsvorsprung angeordnet ist, wobei der Betätigungsvorsprung verschwenkbar mit dem Schleppdeckel verbunden ist und wobei weiter an dem Betätigungsvorsprung ein Registriervorsprung ausgebildet ist, welcher nach erfolgter Verschwenkung des Betätigungsvorsprunges in eine Registrieröffnung der Kammer einfährt.

Ein derartig ausgebildeter Staubsauger ist bspw. aus der WO-A-9 515 108 bekannt. Hier ist ein Staubsauger angegeben, dessen Kammer zur Aufnahme eines Staubfilterbeutels durch einen Schleppdeckel verschließbar ist, wobei im Zuge des Schließvorganges ein schleppdeckelseitiger Betätigungsvorsprung ein Verschlußelement des Staubfilterbeutels derart verlagert, daß die Saugöffnung einer staubfilterbeutelseitigen Halteplatte geöffnet wird. Ein Öffnen der Filterbeutelkammer mittels des Schleppdeckels bewirkt über den Betätigungsvorsprung eine Zurückverlagerung des Verschlußelementes in eine Verschlußstellung der Saugöffnung der Halteplatte. Weiter sind an dem Betätigungsvorsprung Registriervorsprünge ausgebildet, welche nach erfolgter Verschwenkung des Betätigungsvorsprunges in eine Registrieröffnung der Kammer einfahren. Hierbei erfolgt über den Betätigungsvorsprung eine mechanische Abfrage, ob ein Staubfilterbeutel in der Kammer eingelegt ist. Ist dies der Fall, so wird der Betätigungsvorsprung und somit auch die an diesem angeordneten Registriervorsprünge derart verlagert, daß diese in entsprechende Registrieröffnungen der Kammer einfahren können. Nur in dieser Stellung ist ein korrektes Schließen der Kammer möglich. Ist hingegen kein Staubfilterbeutel eingelegt, so findet der Betätigungsvorsprung kein Widerlager zum Verschwenken, womit die Registriervorsprünge in einer Sperrstellung verbleiben. In dieser Sperrstellung stützen sich diese im Zuge der Schließbewegung des Schleppdeckels bspw. an einem Außenrand der Kammer ab, womit einem hiernach erfolgenden Schließen des Staubsaugers entgegengewirkt ist. Die Anordnung der Registriervorsprünge ist hierbei so getroffen, daß diese etwa mittig einer Längserstreckung des Betätigungsvorsprunges an dessen Längsrandkanten angeordnet sind, wobei die Registrieröffnungen zwischen einer Längsrandkante des Staubfilterbeutels bzw. dessen Halteplatte und einer Gehäusewandung der Kammer angeordnet sind.

Im Hinblick auf den vorbeschriebenen Stand der Technik wird die Aufgabe der Erfindung darin gesehen, einen Staubsauger der in Rede stehenden Art anzugeben, welcher handhabungstechnisch und funktionstechnisch, insbesondere im Hinblick auf eine Abfrage eines eingelegten Filterbeutels verbessert ist.

Diese Aufgabe ist beim Gegenstand des Anspruches 1 gelöst, wobei darauf abgestellt ist, daß der Registriervorsprung an dem mit dem Schleppdeckel verbundenen Ende des Betätigungsvorsprunges ausgebildet ist und sich etwa rechtwinklig zur Ebenenerstreckung des Betätigungsvorsprunges erstreckt.

Wie auch schon bei dem zuvor beschriebenen Stand der Technik ist auch hier der Betätigungsvorsprung schwenkbar an dem Schleppdeckel angeordnet, wobei die Verschwenkachse an dem der Verschwenkachse des Schleppdeckels entgegengesetzten Ende des Schleppdeckels ausgebildet ist. Erfindungsgemäß ist der Registriervorsprung im Bereich des der Schwenkachse zugeordneten Endes des Betätigungsvorsprunges ausgebildet. Hiernach ist der Registriervorsprung in dem Bereich des Schleppdeckels bzw. des Betätigungsvorsprunges angeordnet, welcher im Zuge eines Verschließens der Kammer zuletzt in die Kammer eintaucht. In der geschlossenen Stellung der Kammer, bei eingelegtem Filterbeutel, verschwenkt der Betätigungsvorsprung in eine bevorzugt zum Schleppdeckel parallele Lage, wobei der Schleppdeckel im wesentlichen parallel zur Ebenenerstreckung der Kammeröffnung ausgerichtet ist. Dadurch bedingt, daß erfindungsgemäß der Registriervorsprung sich etwa rechtwinklig zur Ebenenerstreckung des Betätigungsvorsprunges erstreckt, ergibt sich, daß in einer Schließstellung der Registriervorsprung gleichfalls rechtwinklig zur Ebenenerstreckung der Kammeröffnung ausgerichtet ist. In dieser Stellung tritt der Registriervorsprung in eine entsprechend ausgebildete Registrieröffnung der Kammer ein. Ist hingegen kein Filterbeutel eingelegt, so wird im Zuge des Schließvorganges, bei welchem der Schleppdeckel in Richtung der Kammeröffnung bewegt wird, der Betätigungsvorsprung aufgrund des fehlenden Widerlagers in Form einer filterbeutelseitigen Halteplatte nicht verlagert, womit auch der Registriervorsprung nicht in eine rechtwinklig zur Ebenenerstreckung der Kammeröffnung gerichtete Lage bewegt wird. Der Registriervorsprung findet nicht die Registrieröffnung, sondern tritt bspw. gegen eine Kammerwandung, womit einem kompletten Verschließen der Kammer durch den Schließdeckel entgegengewirkt ist. Weiter kann hierdurch bedingt die Staubfilterkammer nicht dichtend an dem Staubsauger angeschlossen werden, da bevorzugt der Registriervorsprung in die Verschlußebene bei nicht eingelegtem Staubfilterbeutel hineingreift. Der Staubsauger ist in dieser Stellung nicht funktionstüchtig.

In einer erfindungsgemäßen Weiterbildung des Erfindungsgegenstandes ist vorgesehen, daß der Registriervorsprung einem Längsrand des Betätigungsvorsprunges zugeordnet ist. Dies bedeutet in einer bevorzugten Ausgestaltung, daß der Registriervorsprung in einem Eckbereich zwischen einer Längsrandseite und einer mit dem Schleppdeckel schwenkbar verbundenen Schmalrandseite des Betätigungsvorsprunges angeordnet ist. Bevorzugt wird eine Ausgestaltung, bei welcher die Registrieröffnung zwischen einer schmalseitigen Randkante des Staubfilterbeutels und einer Gehäusewandung der Kammer ausgebildet ist. Entgegen dem beschriebenen Stand der Technik, bei welchem die Registrieröffnung zwischen einer längsrandseitigen Randkante des Staubfilterbeutels und der Gehäusewandung der Kammer ausgebildet ist, wird hier bewußt der Bereich zur Anordnung der Registrieröffnung gewählt, in welchen der an dem Schleppdeckel angeordnete Betätigungsvorsprung abschließend eintaucht. Bei einem Staubsauger der in Rede stehenden Art, wobei in der Kammer ein Staubfilterbeutel mit einer, einen im wesentlichen rechteckigen Grundriß aufweisenden Halteplatte angeordnet ist, ist erfindungsgemäß vorgesehen, daß die Halteplatte eine zur schmalseitigen Randkante offene, schlitzartige Einfahröffnung aufweist zur Aufnahme des Registriervorsprunges. Erfindungsgemäß wird durch diese Ausgestaltung nicht nur das Vorhandensein eines Staubfilterbeutels, sondern auch die lagerichtige Anordnung des Staubfilterbeutels in der Kammer abgefragt. Ist der Staubfilterbeutel lagerichtig eingelegt, so tritt der Registriervorsprung in die halteplattenseitige Einfahröffnung ein. Ist hingegen der Staubfilterbeutel nicht lagerichtig in die Kammer eingesetzt, so tritt der Registriervorsprung im Zuge des Schließvorganges gegen die Oberfläche der Halteplatte, wonach ein funktionsgerechtes Schließen der Kammer nicht möglich ist. Schleppdeckel, Betätigungsvorsprung und Registriervorsprung verbleiben in einer Sperrstellung. Weiterhin wird vorgeschlagen, daß der Registriervorsprung ein Einfahrschwert aufweist zur Zusammenwirkung mit der Einfahröffnung des Staubfilterbeutels. Durch diese Ausgestaltung ist die doppelte Abfrage nach Vorhandensein eines Staubfilterbeutels und lagegerechter Anordnung desselben in der Kammer ermöglicht. Der Registriervorsprung als solches taucht bei korrekt eingelegtem Staubfilterbeutel in die diesem zugeordnete Registrieröffnung der Kammer ein, wobei das Einfahrschwert des Registriervorsprungs Aufnahme findet in der Einfahröffnung des Staubfilterbeutels bzw. dessen Halteplatte. Da bei einem Verschließen relativ hohe Kräfte auftreten können, muß der Registriervorsprung stabil ausgelegt sein. Hierzu ist erfindungsgemäß eine Versteifung vorgesehen, welche aus Funktionsgründen nur in Richtung auf die Halteplatte ausgerichtet sein kann. Bevorzugt wird hierbei eine Ausgestaltung, bei welcher der Registriervorsprung einen T-förmigen Grundriß aufweist, wobei der T-Stiel aus dem Einfahrschwert gebildet ist. Der T-Stiel dient zur Zusammenwirkung mit der Einfahröffnung des Staubfilterbeutels. Der T-Querschenkel dient hierbei als Registriervorsprung zur Zusammenwirkung mit der Registrieröffnung der Kammer. Bedingt durch den T-förmigen Grundriß des Registriervorsprunges ist auch eine Zentrierung des Staubfilterbeutels gegeben. In einer bevorzugten Ausgestaltung des Erfindungsgegenstandes ist vorgesehen, daß zwei Registriervorsprünge ausgebildet sind. Bevorzugt wird hierbei eine Ausgestaltung, bei welcher die Registriervorsprünge in Eckbereichen zwischen der mit dem Schleppdeckel abschwenkbar verbundenen Schmalrandkante und den dieser Kante zugeordneten Längsrandkanten ausgebildet sind. Als vorteilhaft erweist es sich, daß in der Kammer zugeordnet zu der Halteplatte ein in vertikaler Richtung überlaufbarer Rastnocken ausgebildet ist, welcher bei eingesetzter Halteplatte diese oberseitig übergreift. Bedingt durch diese Ausgestaltung wird der Staubfilterbeutel rastend in der Kammer gehaltert. Im Zuge des Einlegens des Staubfilters in die Kammer bewirkt die bevorzugt aus einem Pappe-/Papierwerkstoff hergestellte Halteplatte eine Ausweichverlagerung des Rastnockens, wonach nach erfolgtem Einführen des Staubfilterbeutels der Rastnokken die Halteplatte hintergreift. Der Staubfilterbeutel ist hiernach nur willensbetont entgegen der Wirkung des bevorzugt ausfederbaren Rastnockens aus der Kammer entnehmbar. Bevorzugt wird eine Ausgestaltung, bei welcher bei im wesentlichen rechteckigem Grundriß der Kammer zugeordnet zu drei Eckbereichen Rastnocken ausgebildet sind. Weiter wird vorgeschlagen, daß die Kammer innenwandig, nach innen ragende Stege aufweist, auf welchen sich die Halteplatte abstützt. Diese Stege erstrecken sich erfindungsgemäß rechtwinklig zur Kammerwandung. Der eingelegte Staubfilterbeutel ist demnach zwischen den kammerinnenwandigen Stegen und den die Halteplatte übergreifenden Rastnocken klemmgehaltert. Weiter erweist es sich als vorteilhaft, daß an dem Schleppdeckel quer zu seiner Längserstreckung vorragende Distanznocken ausgebildet sind, welche mit der Innenwandung der Kammer zusammenwirken. Bei eingelegtem Staubfilterbeutel und lagerichtiger Anordnung desselben verschwenkt, wie bereits beschrieben, der Schleppdeckel bevorzugt in eine parallel zur Ebenenerstreckung der Kammeröffnung ausgerichtete Lage. In dieser Stellung beaufschlagen die quer zur Längserstreckung des Schleppdeckels vorragenden Distanznocken die Innenwandung der Kammer. Dies ist insbesondere dann von Vorteil, wenn die Kammer aus einem relativ labilen Kunststoffmaterial gefertigt ist. Bei solchen labilen Materialeigenschaften kann ein erhöhter Unterdruck während des Saugbetriebes zu einer Verformung der Kammerwandung führen, was eine Undichtigkeit im Bereich der Verschlußebene zum Staubsauger zur Folge hätte. Diesem ist erfindungsgemäß durch die Distanznocken entgegengewirkt, welche die Kammerwandung stets in ihrer vorbestimmten Position unabhängig von der Höhe des Unterdrucks halten. Hierzu wird weiter vorgeschlagen, daß die Distanznocken mit nach unten weisenden Rastvorsprüngen zum Einfahren in Einbuchtungen der Halteplatte ausgebildet sind. Als besonders vorteilhaft erweist es sich, daß zwei Paare von jeweils zwei gegenüberliegenden Distanznocken ausgebildet sind. Bedingt durch diese Ausgestaltung ist eine gleichmäßige Abstützung der Kammerinnenwandung durch die Distanznocken erreicht. Desweiteren wird vorgeschlagen, daß an dem Betätigungsvorsprung ein Aufsetzfuß ausgebildet ist, welcher unter Abwinklung zur Erstreckungsrichtung des Betätigungsvorsprunges verläuft. Dieser Aufsetzfuß dient im Zuge eines Schließvorganges der Kammer einem ersten Aufsetzen auf die Halteplatte des Staubfilterbeutels. Weiter wird über diesen Aufsetzfuß der größte Kraftanteil, welcher auf den Betätigungsvorsprung einwirkt, direkt in die Halteplatte geleitet. Ohne diese Maßnahme würde die gesamte Kraft auf das durch den Betätigungsvorsprung beaufschlagte Verschlußelement der Halteplatte einwirken, was zu Funktionsbeeinträchtigungen des Halteplattenschließvorganges führen würde. Diesem ist erfindungsgemäß entgegengewirkt. Auf das Verschlußelement wirkt lediglich die für die Verschiebung nötige Kraft, wohingegen der überschüssige Kraftanteil direkt über den Aufsetzfuß in stabile, nicht verschiebbare Bereiche der Halteplatte eingeleitet werden. Bevorzugt wird hierbei eine Ausgestaltung, bei welcher der Aufsetzfuß mit einer Erstreckungsrichtung des Betätigungsvorsprunges einen stumpfen Winkel einschließt. Bspw. kann hier ein Winkel von ca. 120° gewählt sein. Weiter wird vorgeschlagen, daß der Aufsetzfuß starr an eine den Betätigungsvorsprung halternden Platte angeformt ist. Dies ist insbesondere bei Ausbildungen denkbar, bei welchen der Betätigungsvorsprung federnd ausgebildet ist. Ein solcher federnder Betätigungsvorsprung ist an einer schwenkbar an dem Schleppdeckel angeordneten Platte befestigt. Diese schwenkbare Platte weist den starren Aufsetzfuß auf.

Die Erfindung betrifft desweiteren einen Staubfilterbeutel mit einer Halteplatte für einen Staubsauger der zuvor beschriebenen Art, wobei die Halteplatte einen im wesentlichen rechteckigen Grundriß und eine Saugöffnung aufweist, wobei weiter die Saugöffnung einem schmalseitigen ersten Endbereich der Halteplatte zugeordnet ist.

Ein derartiger Staubfilterbeutel mit Halteplatte ist in der nicht vorveröffentlichten deutschen Patentanmeldung der Anmelderin DE-A-196 02 547 beschrieben. Um den gattungsgemäßen Staubfilterbeutel handhabungs- und funktionssicherer auszugestalten, wird vorgeschlagen, daß der erste Endbereich eine schlitzartige, im wesentlichen senkrecht zu einer Randkante des ersten Endbereiches verlaufende Einfahröffnung zur Aufnahme eines Registriervorsprunges aufweist.

Diese Einfahröffnung dient erfindungsgemäß zur Aufnahme eines Registriervorsprunges eines die Staubfilterbeutel-Kammer verschließenden Schleppdeckels bzw. eines mit letzterem verbundenen Betätigungsvorsprunges. Die Einfahröffnung dient als Orientierungshilfe für ein lagegerechtes Einlegen des Staubfilterbeutels in die Filterkammer. Weiter kann mit dieser Einfahröffnung in Zusammenwirkung mit einem Registriervorsprung eine Zentrierung der Halteplatte erfolgen. Bevorzugt wird eine Ausgestaltung, bei welcher die Einfahröffnung parallel zu einer Längsseite des Halteplattengrundrisses ausgerichtet ist, wobei die Einfahröffnung im Bereich der der Saugöffnung zugeordneten Schmalseite randoffen ausgebildet ist. Weiter wird hierzu vorgeschlagen, daß die Einfahröffnung in Tiefenrichtung der Halteplatte diese nur teilweise durchdringt. Bevorzugt wird hierbei eine Ausgestaltung, bei welcher die Einfahröffnung in Richtung auf eine freiliegende Oberseite der Halteplatte offen ausgebildet ist, wohingegen in Richtung auf den Filterbeutel die Einfahröffnung einen durch die Halteplatte gebildeten Boden aufweist. Bspw. kann die Ausgestaltung so gewählt sein, daß bei einer Halteplatte, welche aus mehreren Lagen von Pappe-/Papierwerkstoff besteht, die Einfahröffnung nur einen Teil der Lagen durchsetzt. Bevorzugt wird hierbei eine Halteplatte, welche aus vier Lagen von Pappe-/Papierwerkstoff besteht. Hier wird erfindungsgemäß vorgeschlagen, daß die Einfahröffnung nur drei Lagen durchsetzt. Die vierte Lage bildet einen Boden der Einfahröffnung aus und ist die dem Staubfilterbeutel zugewandte unterste Lage. Durch diese Ausgestaltung wird es ermöglicht, trotz Ausbildung einer Einfahröffnung, den Filterbeutel entlang des Halteplattenrandes anzukleben, d. h. in einer Projektion auch im Bereich der Einfahröffnung. In einer vorteilhaften Weiterbildung des Erfindungsgegenstandes wird vorgeschlagen, daß die Einfahröffnung zugeordnet einem Eckbereich des Halteplatten-Grundrisses ausgebildet ist und daß an der Längskante des Halteplatten-Grundrisses zugeordnet dem selben Eckbereich eine zweite Einfahröffnung ausgebildet ist. Bevorzugt wird hierbei eine Ausgestaltung, bei welcher dieser Eckbereich der der Saugöffnung zugeordneten Schmalseite zugeordnet ist. Bevorzugt wird weiter eine Ausgestaltung, bei welcher in beiden Eckbereichen der der Saugöffnung zugeordneten Schmalseite der Halteplatte zumindest jeweils eine schlitzartige, im wesentlichen senkrecht zu der Schmalrandkante verlaufende Einfahröffnung vorgesehen ist. Als insbesondere handhabungstechnisch vorteilhaft erweist es sich, daß an einer Längsrandkante zugeordnet jeweils einem Eckbereich je eine Durchgreiföffnung für einen Lagevorsprung ausgebildet ist, während gegenüberliegend an der anderen Längsrandkante die Halteplatte insoweit verschlossen ausgebildet ist. Bspw. können hier filterkammerseitige Lagevorsprünge in die Durchgreiföffnungen der Halteplatte eintauchen, dies jedoch nur bei lagerichtiger Anordnung der Haltplatte bzw. des Staubfilterbeutels in der Kammer. Wird die Halteplatte bzw. der Staubfilterbeutel falsch eingelegt, so treten die Lagevorsprünge unterseitig gegen die geschlossenen Bereiche der Längs randkanten der Halteplatte. Der Staubfilterbeutel ist somit nicht funktionsgerecht einlegbar. Bspw. kann die Ausbildung so gewählt sein, daß die eine Durchgreiföffnung beidseitig von Halteplatten-Vorsprüngen begrenzt ist, wobei die Breite der Öffnung etwa der 0,25 bis dreifachen der Breite der benachbarten Vorspünge entspricht, dies gemessen in Richtung der Längsrandkante der Halteplatte. Erfindungsgemäß ist vorgesehen, daß der der gegenüberliegenden Schmalseite zugeordnete Halteplatten-Vorsprung in Richtung der gegenüberliegenden Schmalseite eine Schrägflanke aufweist, während in Richtung auf die andere Schmalseite der Halteplatten-Vorsprung eine im wesentlichen im rechten Winkel zur Längsrandkante verlaufende Geradkante aufweist. Die Schrägflanke ist demnach der der Saugöffnung zugewandten Schmalseite gegenüberliegenden Schmalseite zugeordnet und dient in einer bevorzugten Ausgestaltung als Ausweichflanke für einen gehäuseseitigen Rastvorsprung, welcher die Halteplatte in Einbaustellung zur rastsicheren Lage hintergreift. Die Geradkante des Halteplatten-Vorsprunges ist der der Saugöffnung zugeordneten Schmalseite der Halteplatte zugewandt und korrespondiert in Einbaustellung mit dem bereits erwähnten Lagevorsprung. Weiter wird vorgeschlagen, daß längsrandseitig gegenüberliegend ein weiterer Vorsprung angeordnet ist mit einer um das Maß der Öffnungsbreite vergrößerten Breite. Dieser Vorsprung ist das geschlossene Gegenstück zu der Durchgreiföffnung für den Lagevorsprung. Wie bereits erwähnt, ist die Durchgreiföffnung durch zwei Halteplatten-Vorsprünge begrenzt. Der gegenüberliegende Vorsprung ist randaußenseitig entsprechend einem bevorzugt der gegenüberliegenden Schmalseite zugeordneten Halteplatten-Vorsprung ausgebildet, weist jedoch mittig keine Durchgreiföffnung auf. Als besonders vorteilhaft erweist es sich, daß an einer Längsrandkante die den Eckbereichen zugeordneten Vorsprünge symmetrisch zu einer Längsmittenachse der Halteplatte angeordnet sind. Als weiter vorteilhaft erweist es sich, daß über die Länge der Halteplatte jeweils zwei im wesentlichen gegenüberliegende Einbuchtungen ausgebildet sind. Diese Einbuchtungen dienen bspw. im Einbauzustand des Staubfilterbeutels in einer Filterkammer der besseren Entnehmbarkeit des Staubfilterbeutels. So sind im Bereich der Einbuchtungen zwischen der Halteplatte und der Kammerinnenwandung Greiföffnungen ausgeformt, wodurch der Staubfilterbeutel im Bereich der Halteplatten-Längsseiten ergriffen werden kann. Weiter können die so gebildeten offenen Bereiche zwischen Halteplatte und Kammerinnenwandung als Registrieröffnungen für an einem filterkammerverschließenden Schleppdeckel angeordneten Registriervorsprüngen genutzt werden. Erfindungsgemäß ist vorgesehen, daß die Einbuchtungen dem Mittenbereich der Halteplatten-Längsrandkanten zugeordnet durch Vorsprünge begrenzt sind, welche zwischen sich kleinere Einbuchtungen ausbilden. Auch im Bereich dieser kleineren Einbuchtungen kann die Halteplatte in einfachster Weise zur Entnahme des Staubfilterbeutels erfaßt werden. Weiter sind im Bereich dieser Einbuchtungen somit zwischen der Halteplatte und der Kammerinnenwandung offene Bereiche ausgebildet, in welche Registriervorsprünge eintauchen können. Die halteplattenseitigen, die Einbuchtungen begrenzenden Vorsprünge dienen desweiteren zur Abstützung der Halteplatte in der Staubfilterbeutelkammer. Bevorzugt wird eine Ausgestaltung, bei welcher an einer Längsrandkante zwei kleinere Einbuchtungen ausgebildet sind, gegenüberliegend zu einer kleinen Einbuchtung der anderen Längsrandkante. Demgemäß weist die eine Längsrandkante drei dem Mittenbereich zugeordnete Vorsprünge auf, gegenüber zwei Vorsprüngen der anderen Längs randkante. Schließlich ist vorgesehen, daß die zwei kleineren Einbuchtungen der einen Längsrandkante jeweils gegenüberliegend der, die eine kleine Einbuchtung begrenzenden Vorsprünge ausgebildet sind.

Nachstehend ist die Erfindung anhand der beigefügten Zeichnung, die jedoch lediglich ein Ausführungsbeispiel darstellt, erläutert. Hierbei zeigt:
- Fig. 1: einen erfindungsgemäßen Staubsauger mit einer Kammer zur Aufnahme eines Staubfilterbeutels in einer perspektivischen Darstellung;
- Fig. 2: die Kammer zur Aufnahme des Staubfilterbeutels in einer um 180° zu einem Staubsaugergehäuse abgeschwenkten Stellung, mit strichpunktiert dargestellter 90°-Zwischenstellung;
- Fig. 3: einen Längsschnitt durch die Kammer im Bereich der Kammeröffnung, bei eingelegtem Staubfilterbeutel und einen verschwenkbar an der Kammer angeordneten Schleppdeckel mit einem Betätigungsvorsprung;
- Fig. 4: eine Herausvergrößerung aus Fig. 3, den Kupplungsbereich von Betätigungsvorsprung und einer Schlitzaufnahme eines halteplattenseitigen Verschlußelementes des Staubfilterbeutels zeigend;
- Fig. 5: eine schematische Darstellung eines Registriervorsprunges des Betätigungsvorsprunges im Zuge eines Schließens der Filterbeutelkammer mittels des Schleppdeckels;
- Fig. 6: eine der Fig. 5 entsprechende Darstellung, jedoch die Schließstellung betreffend;
- Fig. 7: eine der Fig. 3 entsprechende Darstellung, jedoch ebenfalls die Schließstellung der Filterbeutelkammer betreffend;
- Fig. 8: eine Draufsicht auf die Filterbeutelkammer bei eingelegtem Staubfilterbeutel und in Schließstellung verschwenktem Schleppdeckel;
- Fig. 9: eine Ausschnittsvergrößerung gemäß dem Bereich IX-IX in Fig. 8;
- Fig. 10: den Schnitt gemäß der Linie X-X in Fig. 8;
- Fig. 11: eine Seitenansicht der Filterbeutelkammer in Schließstellung, partiell aufgebrochen;
- Fig. 12: eine weitere Seitenansicht der Filterbeutelkammer, jedoch bei einem Versuch des Schließens durch den Schleppdeckel bei nicht eingelegtem Staubfilterbeutel;
- Fig. 13: eine Detaildarstellung in einer Draufsicht auf die Staubfilterbeutelkammer, die Kollision zwischen einem Registriervorsprung und einer Kammerwandung darstellend;
- Fig. 14: eine der Fig. 5 entsprechende Darstellung, jedoch die Kollisionsstellung gemäß Fig. 13 betreffend;
- Fig. 15: eine Draufsicht auf den an einer Platte angeordneten Betätigungsvorsprung, in einer Einzeldarstellung;
- Fig. 16: die Seitenansicht der den Betätigungsvorsprung aufweisenden Platte;
- Fig. 17: den Staubfilterbeutel in einer Einzeldarstellung, in Draufsicht;
- Fig. 18: den Längsschnitt gemäß der Linie XVIII-XVIII in Fig. 17;
- Fig. 19: den Schnitt gemäß der Linie XIX-XIX in Fig. 17;
- Fig. 20: eine Ausschnittsvergrößerung gemäß dem Bereich XX-XX in Fig. 18.

Dargestellt und beschrieben ist zunächst mit Bezug zu Fig. 1 ein Handstaubsauger 1, welcher sich im wesentlichen aus einem Gehäuse 2, einem in einen Ausleger 3 des Gehäuses 2 einsteckbaren Gerätestiel 4 mit einem endseitigen Handgriff 5 und einer im Bereich des Handgriffes 5 mündenden Anschlußleitung 6 zusammensetzt. An dem Gehäuse 2 ist eine Filterbeutel-Aufnahmekammer 7 angeschlossen.

In Fig. 2 ist in einer Seitenansicht von Gehäuse 2 und Filterkammer 7 eine um 180° abgeschwenkte Stellung der Filterkammer zur Freilegung derselben dargestellt. Es ist zu erkennen, daß die Filterkammer 7 über eine Klappachse 8 schwenkbar an dem Staubsaugergehäuse 2 befestigt ist.

Die insbesondere in Fig. 8 in einer Draufsicht dargestellte Filterkammer 7 besitzt einen im wesentlichen rechteckigen Öffnungsquerschnitt, wobei die Längsseiten 9 und 10 leicht konvex und die Schmalseiten 11 und 12 stärker konvex gekrümmt sind. Weiter ist die Längsseite 9 in einem mittleren Bereich, die konvexe Linienführung unterbrechend, leicht konkav ausgebildet. Dieser Bereich ist mit der Bezugsziffer 13 versehen.

Im Bereich einer Schmalseite 11 ist an der Filterkammer 7 gehäuseaußenseitig eine Achshalterung 14 mit stirnseitig angeformten Achsschenkeln 15 angeordnet. Letztere sind zum Verschwenken der Filterkammer 7 in entsprechend ausgerichteten Achsschenkelaufnahmen des Gehäuses 2 geführt. Diese Achsschenkelaufnahmen sind in zwei den Stirnflächen der Achshalterung 14 zugeordneten Aufnahmeauslegern 16 angeordnet, zur Bildung der Klappachse 8.

Das Gehäuse 2 weist einen im geschlossenen Zustand des Staubsaugers mit der Kammeröffnung korrespondierenden Gehäuseöffnungsquerschnitt auf, welcher dem Querschnitt der Kammeröffnung im wesentlichen entspricht. Im geschlossenen Zustand gemäß Fig. 1 ist die Filterkammer 7 dichtend an das Gehäuse 2 angeschlossen, wobei eine Rastsicherung gegeben ist, welche durch eine, eine Rastnase 17 aufweisende Handhabe 18 und durch eine gehäuseseitige Rastaufnahme 19 gebildet ist. Handhabe 18 und Rastaufnahme 19 sind jeweils im Bereich einer der Klappachse 8 abgewandten Schmalseite von Filterkammer 7 bzw. Gehäuse 2 angeordnet (vergl. hierzu Fig. 2).

Die einen Staubfilterbeutel 20 aufnehmende Filterkammer 7 ist in Form eines kassettenartigen, bspw. im Spritzverfahren hergestellten, trichterartigen Kunststoffteil gebildet, mit einer Kammeröffnung 21, welche im wesentlichen durch die Kammerwandung 22 begrenzt ist.

In der Filterkammer 7 ist der Staubfilterbeutel 20 einlegbar, wobei ein Entnehmen und Einsetzen des Staubfilterbeutels 20 durch die Kammeröffnung 21 erfolgt. Bevorzugt wird hierbei ein Staubfilterbeutel 20 eingesetzt, welcher in der nicht vorveröffentlichten deutschen Patentanmeldung DE-A-196 02 547 beschrieben ist.

Der Staubfilterbeutel 20 setzt sich im wesentlichen aus einer vorzugsweise aus einem Pappe-/Papierwerkstoff bestehenden Halteplatte 23 und einem an der Unterseite dieser Halteplatte 23, bspw. klebeverbundenen, vorzugsweise aus Papier hergestellten Staubbeutel 24 zusammen.

Die Halteplatte 23 setzt sich aus vier übereinandergeschichteten Lagen aus Pappe-/Papierwerkstoff zusammen. Diese Lagen 25 bis 28 sind miteinander verklebt.

Die Grundrißform der in den Fig. 17 bis 20 in Einzeldarstellungen gezeigten Halteplatte 23 ist im wesentlichen lang rechteckig ausgebildet, wobei einem schmalseitigen ersten Endbereich 29 der Halteplatte 23 eine die Halteplatte 23, alle vier Lagen 25 bis 28 durchsetzende, im Grundriß kreisförmige Saugöffnung 30 ausgebildet ist.

Unterseitig der untersten Lage 28 ist der Staubbeutel 24 mit der Halteplatte 23 verklebt.

Zwischen der untersten Lage 28 und der darüber angeordneten Lage 27 der Halteplatte 23 ist eine Gummidichtung 31 gefaßt. Letztere ist insbesondere im Bereich der Saugöffnung 30 angeordnet und weist hier eine konzentrisch zur Saugöffnung 30 angeordnete kreisförmige Öffnung 31' auf, zur Bildung einer im Bereich der Saugöffnung 30 ausgeformten, ringförmigen Lippendichtung.

Alle vier Lagen 25 bis 28 sind zumindest bezogen auf die Außenkontur gleich ausgebildet. Lediglich die zwischen der obersten Lage 25 und der dritten Lage 27 angeordnete Lage 26 ist als Abstandslage für die die Decke bildende Lage 25 ausgebildet und dient zur Bildung eines allseitig geschlossenen Freiraumes, in welchem ein ebenfalls bevorzugt aus einem Pappe-/Papierwerkstoff hergestelltes Verschlußelement V verschiebbar eingelegt ist. Letzteres dient zum Verschließen der Saugöffnung 30 vor einer Entnahme des Staubfilterbeutels 20 aus der Filterkammer 7.

Das Verschlußelement V setzt sich im wesentlichen aus einer die Saugöffnung 30 zu verschließenden Verschlußplatte 32 und einem in Längserstreckung der Halteplatte 23 ausgerichteten Schieberstiel 33 zusammen. Letzterer ist an der dem schmalseitigen ersten Endbereich 29 abgewandten Seite der Verschlußplatte 32 an dieser angeordnet.

Weiter weist die Halteplatte 23 in ihrer obersten Lage 25 eine gesonderte Öffnung 34 auf, welche im Grundriß langgestreckt rechteckig ausgebildet ist. Wie aus Fig. 17 zu erkennen, ist diese gesonderte Öffnung 34 mittig der Lage 25 angeordnet und gibt das darunterliegende Verschlußelement V, insbesondere den Bereich des Schieberstieles 33, teilweise frei, welcher mit einer Formschlußausnehmung 35 in Form eines Schlitzes versehen ist. Diese Formschlußausnehmung 35 ist als Durchgangsöffnung gebildet, womit wiederum durch diese Ausnehmung 35 die dritte Lage 27 sichtbar wird.

Sowohl die Offen- als auch die Verschlußstellung des Verschlußelementes V ist anschlagbegrenzt.

Wie weiter, insbesondere aus Fig. 17, zu erkennen weist die Halteplatte 23 in dem ersten schmalseitigen Endbereich 29 zwei schlitzartige, im wesentlichen senkrecht zu der Randkante 36 dieses ersten Endbereiches 29 verlaufende Einfahröffnungen 37 auf. Diese Einfahröffnungen 37 durchdringen die Halteplatte 23 nur teilweise derart, daß diese nur die obersten drei Lagen 25 bis 27 durchsetzen (vergl. hierzu Fig. 19). Demnach ist die unterste Lage 28 nicht freigeschnitten, womit auch im Bereich der Einfahröffnungen 37 unterseitig der Lage 28 eine Verklebung des Staubbeutels 24 vorgenommen werden kann.

Die beiden Einfahröffnungen 37 sind symmetrisch zu einer Symmetrielängsachse x der Halteplatte 23 angeordnet, und zwar jeweils zugeordnet einem Eckbereich 38 des Halteplattengrundrisses. Die Ausbildung ist so getroffen, daß eine gedachte Verlängerung der Einfahröffnungen 37 -in Längserstreckung der Halteplatte 23 betrachtet- beidseitig der Saugöffnung 30 verläuft oder die Öffnungsrandkante tangiert. Die in Längserstreckung der Halteplatte 23 gemessene Länge einer jeden, zur Randkante 36 hin randoffenen Einfahröffnung 37, ist so bemessen, daß eine die Stirnkanten der Einfahröffnungen 37 verbindende Linie, welche senkrecht zur Symmetrieachse x der Halteplatte 23 ausgerichtet ist, bezogen auf den ersten schmalseitigen Endbereich 29, vor der Saugöffnung 30 liegt.

An einer Längskante 39 der Halteplatte 23 ist zugeordnet dem Eckbereich 38 eine weitere Einfahröffnung 40 ausgeformt. Letztere ist in Form einer randseitig offenen, die Halteplatte 23 über alle vier Lagen 25 bis 28 durchsetzenden Durchgreiföffnung 41 gebildet. Diese Durchgreiföffnung 41 ist beidseitig von Halteplatten-Vorsprüngen 42 und 43 begrenzt, wobei letztere im wesentlichen von der Längskante 39 ausgehend senkrecht zur Längserstreckung der Halteplatte 23 frei auskragen.

Die Ausbildung ist so getroffen, daß die Breite der Durchgreiföffnung 41 etwa der 0,25 bis dreifachen der Breite der benachbarten Vorsprünge 42 und 43 entspricht. In dem gezeigten Ausführungsbeispiel weist die Durchgreiföffnung 41 eine in Längserstreckung der Halteplatte 23 gemessene Breite a von ca. 7 mm auf gegenüber einer Breite b der benachbarten Vorsprünge von ca. 11 mm. Die quer zur Längserstreckung der Halteplatte 23 gemessene Tiefe der Durchgreiföffnung 41 entspricht der freikragenden Tiefe der Vorsprünge 42 und 43. In dem gezeigten Ausführungsbeispiel ist hier ein Maß c von ca. 5 mm gewählt.

Klappsymmetrisch zur Achse x-x ist an der gegenüberliegenden Längskante 44 ein weiterer Vorsprung 45 angeordnet, welcher, wie auch die Vorsprünge 42 und 43, frei aus dem Längskantenbereich herausragt. Dieser Vorsprung 45 weist eine im wesentlichen der Kontur des Vorsprunges 43 der gegenüberliegenden Längskante 39 entsprechende Kontur auf, wobei die Breite des Vorsprunges 45 -in Längserstreckung der Halteplatte 23 gemessen- um das Maß a der Durchgreiföffnung 41 gegenüber dem Vorsprung 43 vergrößert ist. Dies bedeutet, daß der Vorsprung 45 eine Breite aufweist, welche der Addition der Breite a der Durchgreiföffnung 41 und der Breite b des Vorsprunges 43 entspricht. Das Breitenmaß des Vorsprunges 45 ist mit d gekennzeichnet. Hieraus resultiert, daß der der Durchgreiföffnung 41 symmetrisch gegenüberliegende Bereich der Halteplatte 23 verschlossen ausgebildet ist.

Weiter ist aus Fig. 17 zu erkennen, daß der der gegenüberliegenden Schmalseite 46 zugeordnete Halteplatten-Vorsprung 43 eine Schrägflanke 47 aufweist, während in Richtung auf die Schmalkante 36 dieser Halteplatten-Vorsprung 43 eine im wesentlichen im rechten Winkel zur Längsrandkante 39 verlaufende Geradkante 48 aufweist. Der diesem Vorsprung 43 symmetrisch gegenüberliegende Vorsprung 45 der Längskante 44 ist gleichfalls mit einer der Schmalseite 46 zugewandten Schrägflanke 49 und einer der Schmalseite 36 zugewandten, gleichfalls im wesentlichen in einem rechten Winkel zur Längskante 44 verlaufenden Geradkante 50 versehen.

In den Eckbereichen 51 und 52 der gegenüberliegenden Schmalseite 46 sind an den Längskanten 39 und 44 weitere Vorsprünge 53 und 54 angeordnet. Hierbei ist vorgesehen, daß die einer Längsrandkante 39 bzw. 44 in den Eckbereichen zugeordneten Vorsprünge symmetrisch zu einer Längsmittenachse y-y der Halteplatte 23 angeordnet sind. Somit entspricht der Vorsprung 54 dem zuvor beschriebenen Vorsprung 45 und der der Längsrandkante 39 zugeordnete Vorsprung 53 dem ebenfalls zuvor beschriebenen Vorsprung 42. Der Vorsprung 53 begrenzt einseitig eine symmetrisch zur Durchgreiföffnung 41, bezogen auf die Längsmittenachse y-y, ausgeformte zweite Durchgreiföffnung 55, welch letztere lediglich einseitig durch den Vorsprung 53 begrenzt ist. Die an den Längsrandkanten 39 angeordneten, den Eckbereichen 38 und 51 zugeordneten Vorsprünge 42 und 53 weisen ähnlich dem Vorsprung 43 eine den Schmalrandkanten 36 bzw. 46 zugeordnete Schrägflanke 56 und eine der gegenüberliegenden Schmalseite zugewandte, sich im wesentlichen rechteckig zur Längserstreckung der Halteplatte 23 erstreckende Geradkante 57 auf.

Weiter weist die Halteplatte 23 über ihre Länge jeweils zwei im wesentlichen gegenüberliegende Einbuchtungen 58 auf. Letztere sind begrenzt durch dem Mittenbereich der Halteplatten-Längsrandkanten 39 und 44 zugeordnete Vorsprünge 59 und 59', welche jeweils einen im wesentlichen trapezförmigen Grundriß aufweisen. Die hierdurch gebildeten Einbuchtungen 58 dienen im eingesetzten Zustand des Staubfilterbeutels 20 in der Filterkammer 7 als Greiföffnungen zur verbesserten Entnahme. Weiter können diese Einbuchtungen 58 auch als Registrieröffnungen für Registriervorsprünge genutzt werden, wie dies bspw. aus der im Stand der Technik angesprochenen WO-A-9 515 108 bekannt ist.

In dem gezeigten Ausführungsbeispiel sind an der Längsrandkante 44 drei gleichmäßig zueinander beabstandete, symmetrisch zur Längsmittenachse y-y angeordnete Vorsprünge 59 vorgesehen, wohingegen an der gegenüberliegenden Längskante 39 zwei, ebenfalls symmetrisch zur Längsmittenachse y-y angeordnete Vorsprünge 59' positioniert sind. Demgemäß bilden die drei Vorsprünge 59 an der Längskante 44 zwischen sich zwei kleinere Einbuchtungen 60 aus. Die Vorsprünge 59' der Längskante 39 bilden gleichfalls zwischen sich eine kleinere Einbuchtungen 61 aus, wobei durch die symmetrische Ausgestaltung -bezogen auf die Längsmittenachse y-y- eine Gegenüberlage der kleineren Einbuchtungen 60 zu den die Einbuchtung 61 begrenzenden Vorsprüngen 59' gegeben ist.

Der Staubfilterbeutel 20 wird derart in die Filterkammer 7 eingelegt, daß die Halteplatte 23 der Kammeröffnungsebene zugewandt ausgerichtet ist, wobei die Halteplatte 23 ebenenmäßig zu der Öffnungsquerschnittsebene in Richtung auf den Kammerinnenraum zurückversetzt positioniert ist (vergl. hierzu Fig. 3).

Der Staubfilterbeutel 20 stützt sich mit seinen trapezförmigen Vorsprüngen 59 und 59' auf kammerinnenwandig angeformten, nach innen ragenden Stegen 62 ab, welche Stege 62 sich im wesentlichen rechtwinklig zur Kammerwandung 22 erstrecken.

Durch diese Ausbildung kann die Halteplatte 23 in der Aufklappstellung des Gerätes gemäß Fig. 2 nicht in die Filterkammer 7 hineinrutschen.

Weiter ist der Staubfilterbeutel 20 im Bereich seiner Halteplatte 23 klemmgehaltert. Hierzu weist die Filterkammer 7 in vertikaler Richtung überlaufbare Rastnocken 63 auf, welche bei eingesetzter Halteplatte 23 diese oberseitig übergreifen, und zwar im Bereich der Schrägflanken 47 der Halteplatten-Vorsprünge 43 und 45 (vergl. hierzu Fig. 8).

Zum Überlaufen sind die Rastnocken 63 sowohl unter- als oberseitig mit Schrägflächen 64 versehen, um ein Ausweichen der Rastnocken bei einem Einsetzen bzw. einem Herausnehmen des Staubfilterbeutels 20 durch die Halteplatte 23 zu erzielen. Die Rastnocken 63 können im Zuge des Überlaufens federnd ausweichen. Hierzu sind die Rastnocken 63 über ein Federelement 65 mit der Kammerwandung 22 verbunden.

Zum lagerichtigen Einsetzen des Staubfilterbeutels 20 sind in der Filterkammer 7 senkrecht zur Kammeröffnungs-Ebenenerstreckung ausgerichtete Lagevorsprünge 66 vorgesehen, welche bei lagerichtigem Einbau des Staubfilterbeutels 20 in die zuvor beschriebenen Durchgreiföffnungen 41 und 55 treten. Wird der Staubfilterbeutel 20 in einer um 180° verdrehten Stellung versucht einzusetzen, so treffen die Lagevorsprünge 66 auf die verschlossenen Bereiche der Vorsprünge 45 und 54 der Halteplatte 23, womit der Staubfilterbeutel 20 nicht funktionsgemäß eingesetzt werden kann.

Durch die Lagevorsprünge wird dem Benutzer eine Orientierungshilfe gegeben, den Staubfilterbeutel 20 lagerichtig einzusetzen.

Die Filterkammer 7 ist im wesentlichen durch einen Schleppdeckel T verschließbar, welcher verschwenkbar an einem in die Kammeröffnung 21 hineinragenden Ausleger 67 befestigt ist. Die Verschwenkachse ist mit der Bezugsziffer 68 versehen und ist im Bereich der der kammerseitigen Handhabe 18 gegenüberliegenden Schmalseite 11 angeordnet.

Der Schleppdeckel T ist grundrißmäßig so ausgebildet, daß dieser in einer Verschlußstellung der Filterkammer 7 gemäß der Fig. 7 im wesentlichen vollständig in die Kammeröffnung 21 eintaucht. Dies hat weiter zur Folge, daß in einer koaxialen Lage von Gehäuse 2 und Filterkammer 7 gemäß Fig. 1 der Schleppdeckel T vollständig der Sicht entzogen ist.

In dem der Verschwenkachse 68 abgewandten, freien Endbereich weist der Schleppdeckel T einen Saugstutzen 69 auf, welcher in eingeschwenkter Stellung die Saugöffnung 30 der Halteplatte 23 durchsetzt und in den Staubfilterbeutel 20 hineinragt.

Der Saugstutzen 69 verjüngt sich zu seinem freien Ende hin, so daß sein Einführen in die Saugöffnung 30 praktisch zentrierende Wirkung hat.

Weiter ist der Saugstutzen 69 mit einer Ventilklappe 70 an seinem freien Ende versehen, die ein Zurückfallen von Sauggut, bedingt durch die stürzende Lage des Staubfilterbeutels 20 in Betriebsstellung gemäß Fig. 1, verhindert. Es handelt sich hierbei um eine durch Rippen verstärkte Membran, welche an einem Dorn 71 einfach vernietet ist.

Randseitig des freien Endbereiches ist auf der der Kammer 7 abgewandten Oberseite des Schleppdeckels T eine Handhabe 90 ausgebildet, welche zum Öffnen der Kammer 7 ergriffen wird, wonach ein Abschwenken des Schleppdeckels T in einfachster Weise erfolgt.

Weiter ist in dem der Verschwenkachse 68 abgewandten freien Endbereich an dem Schleppdeckel T eine Platte 72 über ein Scharnier 73 schwenkbar angeordnet. Auf der Achse des Scharniers 73 ist eine Spreizfeder 74 angeordnet, welche sich über eine Schlaufe einerends auf der Unterseite des Schleppdeckels T, wobei sie der Kreisringform des Saugstutzens 69 angepaßt diesen umschließt, und anderenends auf der dem Schleppdeckel T zugewandten Oberseite der Platte 72 abstützt. Durch die Kraft der Spreizfeder 74 werden bei geöffnetem Schleppdeckel T diese und die Platte 72 leicht V-förmig gehalten, wobei die Aufspreizung begrenzt ist durch ein zwischen der Platte 72 und der Unterseite des Schleppdeckels T gespanntes, biegeschlaffes Anbindungselement in Form eines bevorzugt aus Kunststoff hergestellten Riemchens 75, vergl. hierzu Fig. 3. Weiter weist die Platte eine Ausnehmung 90 auf zum Durchtritt des schleppdeckelseitigen Saugstutzens 69.

Die an der Unterseite des Schleppdeckels T verschwenkbar angebrachte Platte 72 trägt einen gegen die Kraft einer angespritzten, im Grundriß teilkreisabschnittförmig ausgebildeten Feder 76 verschiebbar gelagerten Betätigungsvorsprung B. Die Verschiebbarkeit des Betätigungsvorsprunges B ist gegeben durch eine schienenartige Führung, wobei die angespritzte Feder 76 den Betätigungsvorsprung B stets in eine in Richtung auf das freie Ende der Platte 72 weisende Richtung beaufschlagt.

An seinem freien Ende trägt der Betätigungsvorsprung B eine, etwa senkrecht zur Erstreckungsrichtung des Betätigungsvorsprungs B ausgerichtete, vorragende Betätigungsnase 77, welche im Zuge eines Verschließens der Filterkammer 7 mittels des Schleppdeckels T das Verschlußelement V der beschriebenen Halteplatte 23 des Staubfilterbeutels 20 mitnimmt.

Die Platte 72 erstreckt sich -betrachtet aus Richtung des Betätigungsvorsprunges B- über den Bereich des Scharniers 73 um ein etwa der Plattendicke entsprechendes Maß hinaus und formt an der hier ausgebildeten Schmalrandkante 78, den Längsrändern 79 und 80 zugeordnete Registriervorsprünge 81 aus. Letztere sind somit in den Eckbereichen des über das Scharnier 73 überstehenden Bereiches der Platte 72 angeordnet, wobei die Registriervorsprünge 81 sich etwa rechtwinklig zu einer Ebenenerstreckung des Betätigungsvorsprunges B bzw. der Platte 72 erstrecken.

Die Registriervorsprünge 81 weisen einen T-förmigen Grundriß auf, wobei der T-Stiel ein Einfahrschwert 82 bildet.

Diese Registriervorsprünge 81 wirken im Zuge eines Verschließens der Filterkammer 7 mittels des Schleppdekkels T mit zwischen der der Saugöffnung 30 zugewandten schmalseitigen Randkante 36 der Halteplatte 23 und der Kammerwandung 22 im Bereich der Schmalseite 12 ausgebildeten Registrieröffnungen 83 zusammen, dies jedoch nur bei eingelegtem Staubfilterbeutel 20, wobei dieser auch weiter lagerichtig eingesetzt sein muß.

Im Zuge des Schließvorganges der Filterkammer 7 mittels des Schleppdeckels T findet der Betätigungsvorsprung B mit seiner Betätigungsnase 77 die Formschlußausnehmung 35 des halteplattenseitigen Verschlußelementes V. Im Zuge der weiteren Schließbewegung des Schleppdeckels T verschwenkt die Platte 72 um das Scharnier 73 entgegen der Federkraft der Spreizfeder 74 in Richtung auf die Unterseite des Schleppdeckels T, was zum einen eine Rückverlagerung des Verschlußelementes V zur Freigabe der Saugöffnung 30 und zum anderen eine damit einhergehende Verschwenkung der Registriervorsprünge 81 in eine letztlich im wesentlichen senkrecht zum Schleppdeckel T ausgerichtete Stellung. Die Verschlußstellung ist in den Fig. 6 und 7 dargestellt. Hier ist zu erkennen, daß die Registriervorsprünge 81 derart ausgerichtet sind, daß diese innenseitig der Kammerwandung 22 in die Registrieröffnungen 83 eintauchen.

In dieser Schließstellung sind sowohl der Schleppdeckel T als auch der Betätigungsvorsprung B bzw. dessen Platte 72 in eine im wesentlichen parallele Lage zur Kammeröffnungsebene verschwenkt.

Die Einfahrschwerte 82 der Registriervorsprünge 81 tauchen hierbei in die Einfahröffnungen 37 der Halteplatte 23 ein, welche Einfahröffnungen 37 gleichfalls als Registrieröffnungen dienen. Weiter bewirken die Einfahrschwerter 82 in Zusammenwirkung mit den Einfahröffnungen 37 eine Zentrierung der Halteplatte 23.

Ist hingegen kein Staubfilterbeutel 20 eingelegt, so findet der Betätigungsvorsprung B bzw. dessen Betätigungsnase 77 kein Widerlager, so daß auch keine Verschwenkung der Platte 72 entgegen der Federkraft der Spreizfeder 74 erfolgt. Schleppdeckel T und Platte 72 werden in ihrer V-förmigen Grundstellung in die Filterkammer 7 eingeschwenkt, was zur Folge hat, daß die Registriervorsprünge 81 sich sperrend auf der Kammerwandung 22 abstützen (vergl. hierzu die Fig. 12 bis 14). Ein funktionsgerechtes Schließen des gesamten Staubsaugers durch Einschwenken der Filterkammer 7 auf das Gehäuse 2 ist nicht möglich, da die Registriervorsprünge 81 in die Verschlußebene hineinragen. Dem Benutzer wird hierdurch ein optischer Hinweis gegeben, daß kein Staubfilterbeutel eingelegt ist. Weiter ist der Staubsauger bedingt durch diese Sperrstellung nicht betriebsbereit.

Weiter ist dem Betätigungsvorsprung B ein Aufsatzfuß 84 zugeordnet, welcher starr an der den Betätigungsvorsprung B halternden Platte 72 angeformt ist. Dieser Aufsatzfuß 84 ist in seinem Grundriß im wesentlichen U-förmig ausgebildet und verläuft unter einer Abwinklung von ca. 120° zur Erstreckungsrichtung des Betätigungsvorsprunges B bzw. zur Platte 72 (siehe Winkel Alpha). Die Anordnung ist so getroffen, daß der Aufsatzfuß 84 an der dem Betätigungsvorsprung B abgewandten Unterseite der Platte 72 angeformt ist.

Der Aufsatzfuß 84 bewirkt im Zuge der Schließbewegung des Schleppdeckels T eine Abstützung der Platte 72 auf der Halteplatte 23, und zwar in den versteiften Randbereichen der Längsseiten 39 und 44, d. h. außerhalb seitlich des Freiraumes zur Verlagerung des Verschlußelementes V. Somit wird ein Großteil der Aufsetzkraft durch die Platte 72 über den Aufsatzfuß 84 in die stabilen Randbereiche der Halteplatte 23 eingeleitet. Dies hat den wesentlichen Vorteil, daß die Aufsetzkraft nicht oder nur zu seinem geringen Teil über den Betätigungsvorsprung B auf das zu verschiebende Verschlußelement V übertragen wird. Zu große auf das Verschlußelement V einwirkende Kräfte könnten die Funktion des Verschlußelementes V beeinträchtigen, bspw. durch eine erhöhte Reibung.

Bedingt durch die U-förmige Ausgestaltung der Platte 72 im Bereich des Aufsatzfußes 84 taucht dieser in der Einschwenkstellung seitlich des Schleppdeckels T in den oberseitigen Bereich desselben durch.

Die Registrierfunktionen sind auch bei Einsatz eines Staubfilterbeutels mit einer Halteplatte ohne Verschlußelement durchführbar. Hierbei würde die Platte 72 mit dem Betätigungsvorsprung B im Zuge des Schließvorganges durch die geschlossene Oberseite der Halteplatte verlagert, was zu einem gewünschten Verschwenken der Registriervorsprünge 81 -wie beschrieben- in die mit den Registrieröffnungen 83 korrespondierende Stellung führen würde.

In dem gezeigten Ausführungsbeispiel des Staubsaugers 1 tritt die Saugluft durch den Saugstutzen 69 in den Staubfilterbeutel 20 ein und wird, den Staubbeutel 24 durchtretend, aus der Kammer 7 zwischen der Kammerwandung 22 und den Randkanten der Halteplatte 23 im Bereich der Einbuchtungen 58, 60 und 61 angesogen. Bei einem derartigen Saugsystem kann es bei Einsatz von relativ labilen Materialien der Filterkammer 7 zu einer Verformung desselben kommen, was Undichtigkeiten im Bereich der Verschlußebene zwischen Filterkammer 7 und Gehäuse 2 führen kann.

Um diesem entgegenzuwirken, besitzt der Schleppdeckel T quer zu seiner Längserstreckung vorragende Distanznokken 85, welche im Verschlußzustand gemäß Fig. 8 mit der Innenwandung der Filterkammer 7 zusammenwirken. Es sind insgesamt vier Distanznocken 85 vorgesehen, zu zwei Paaren von jeweils zwei sich gegenüberliegenden Distanznocken 85, wobei die beiden Paare symmetrisch zur Längsmittenachse der Filterkammer 7 angeordnet sind.

Diese Distanznocken 85 stützen die Kammerwandung 22 ab, so daß durch den in diesem Bereich herrschenden Unterdruck keine Verformung der Wandung 22 auftreten kann.

Desweiteren sind die Distanznocken 85 mit nach unten, d. h. in Richtung auf den Kammerinnenraum weisenden Rastvorsprüngen 86 zum Einfahren in die Einbuchtungen 58 der Halteplatte 23 ausgebildet. Diese sind bevorzugt längenmäßig so gewählt, daß sich diese in einer Verschlußstellung bis über die Unterseite der Halteplatte 23 erstrecken.

## Patentansprüche

1. Staubsauger (1) mit einer Kammer (7) zur Aufnahme eines Staubfilterbeutels (20), wobei die Kammer (7) mit einem Schleppdeckel (T) verschließbar ist und an dem Schleppdeckel (T) unterseitig ein Betätigungsvorsprung (B) angeordnet ist, wobei der Betätigungsvorsprung (B) verschwenkbar mit dem Schleppdeckel (T) verbunden ist und wobei weiter an dem Betätigungsvorsprung (B) ein Registriervorsprung (81) ausgebildet ist, welcher nach erfolgter Verschwenkung des Betätigungsvorsprunges (B) in eine Registrieröffnung (83) der Kammer (7) einfährt, dadurch gekennzeichnet, daß der Registriervorsprung (81) an dem mit dem Schleppdeckel (T) verbundenen Ende des Betätigungsvorsprunges (B) ausgebildet ist und sich etwa rechtwinklig zur Ebenenerstreckung des Betätigungsvorsprunges (B) erstreckt.

2. Staubsauger nach Anspruch 1, dadurch gekennzeichnet, daß der Registriervorsprung (81) einem Längsrand (79, 80) des Betätigungsvorsprunges (B) zugeordnet ist.

3. Staubsauger nach einem oder mehreren der vorhergehenden Ansprüche, dadurch gekennzeichnet, daß die Registrieröffnung (83) zwischen einer schmalseitigen Randkante (36) des Staubfilterbeutels (20) und einer Gehäusewandung (22) der Kammer (7) ausgebildet ist.

4. Staubsauger nach einem oder mehreren der vorhergehenden Ansprüche, wobei in der Kammer (7) ein Staubfilterbeutel (20) mit einer, einen im wesentlichen rechteckigen Grundriß aufweisenden Halteplatte (23) angeordnet ist, dadurch gekennzeichnet, daß die Halteplatte (23) eine zur schmalseitigen Randkante (36) offene, schlitzartige Einfahröffnung (37) aufweist zur Aufnahme des Registriervorsprunges (81).

5. Staubsauger nach einem oder mehreren der vorhergehenden Ansprüche, dadurch gekennzeichnet, daß der Registriervorsprung (81) ein Einfahrschwert (82) aufweist zur Zusammenwirkung mit der Einfahröffnung (37) des Staubfilterbeutels (20).

6. Staubsauger nach Anspruch 5, dadurch gekennzeichnet, daß der Registriervorsprung (81) einen T-förmigen Grundriß aufweist, wobei der T-Stiel aus dem Einfahrschwert (82) gebildet ist.

7. Staubsauger nach einem oder mehreren der vorhergehenden Ansprüche, dadurch gekennzeichnet, daß zwei Registriervorsprünge (81) ausgebildet sind.

8. Staubsauger nach einem oder mehreren der vorhergehenden Ansprüche, dadurch gekennzeichnet, daß in der Kammer (7) zugeordnet zu der Halteplatte (23) ein in vertikaler Richtung überlaufbarer Rastnocken (63) ausgebildet ist, welcher bei eingesetzter Halteplatte (23) diese oberseitig übergreift.

9. Staubsauger nach einem oder mehreren der vorhergehenden Ansprüche, dadurch gekennzeichnet, daß bei im wesentlichen rechteckigem Grundriß der Kammer (7) zugeordnet zu drei Eckbereichen Rastnokken (63) ausgebildet sind.

10. Staubsauger nach einem oder mehreren der vorhergehenden Ansprüche, dadurch gekennzeichnet, daß die Kammer (7) innenwandig nach innen ragende Stege (62) aufweist, auf welchen sich die Halteplatte (23) abstützt.

11. Staubsauger nach einem oder mehreren der vorhergehenden Ansprüche, dadurch gekennzeichnet, daß an dem Schleppdeckel (T) quer zu seiner Längserstreckung vorragende Distanznocken (85) ausgebildet sind, welche mit der Innenwandung der Kammer (7) zusammenwirken.

12. Staubsauger nach Anspruch 11, dadurch gekennzeichnet, daß die Distanznocken (85) mit nach unten weisenden Rastvorsprüngen (86) zum Einfahren in Einbuchtungen (58) der Halteplatte (23) ausgebildet sind.

13. Staubsauger nach einem oder mehreren der vorhergehenden Ansprüche 11 und 12, dadurch gekennzeichnet, daß zwei Paare von jeweils zwei gegenüberliegenden Distanznocken (85) ausgebildet sind.

14. Staubsauger nach einem oder mehreren der vorhergehenden Ansprüche, dadurch gekennzeichnet, daß an dem Betätigungsvorsprung (B) ein Aufsetzfuß (84) ausgebildet ist, welcher unter Abwinklung zur Erstreckungsrichtung des Betätigungsvorsprunges (B) verläuft.

15. Staubsauger nach Anspruch 14, dadurch gekennzeichnet, daß der Aufsetzfuß (84) mit einer Erstreckungsrichtung des Betätigungsvorsprunges (B) einen stumpfen Winkel (Alpha) einschließt.

16. Staubsauger nach einem oder mehreren der vorhergehenden Ansprüche 14 und 15, dadurch gekennzeichnet, daß der Aufsetzfuß (84) starr an eine den Betätigungsvorsprung (B) halternde Platte (72) angeformt ist.

17. Staubfilterbeutel (20) mit einer Halteplatte (23) für einen Staubsauger (1) nach einem oder mehreren der vorhergehenden Ansprüche 1 bis 16, wobei die Halteplatte (23) einen im wesentlichen rechteckigen Grundriß und eine Saugöffnung (30) aufweist, wobei weiter die Saugöffnung (30) einem schmalseitigen ersten Endbereich (29) der Halteplatte (23) zugeordnet ist, dadurch gekennzeichnet, daß der erste Endbereich (29) eine schlitzartige, im wesentlichen senkrecht zu einer Randkante (36) des ersten Endbereiches (29) verlaufende Einfahröffnung (37) zur Aufnahme eines Registriervorsprunges aufweist.

18. Staubfilterbeutel nach Anspruch 17, dadurch gekennzeichnet, daß die Einfahröffnung (37) in Tiefenrichtung der Halteplatte (23) diese nur teilweise durchdringt.

19. Staubfilterbeutel nach einem oder mehreren der Ansprüche 17 bis 18, wobei die Halteplatte (23) aus mehreren Lagen von Pappe-/Papierwerkstoff besteht, dadurch gekennzeichnet, daß die Einfahröffnung (37) nur einen Teil der Lagen durchsetzt.

20. Staubfilterbeutel nach einem oder mehreren der Ansprüche 17 bis 19, wobei die Halteplatte (23) aus vier Lagen (25 bis 28) von Pappe-/Papierwerkstoff besteht, dadurch gekennzeichnet, daß die Einfahröffnung (37) nur drei Lagen (25 bis 27) durchsetzt.

21. Staubfilterbeutel nach einem oder mehreren der Ansprüche 17 bis 20, dadurch gekennzeichnet, daß die Einfahröffnung (37) zugeordnet einem Eckbereich (38) des Halteplatten-Grundrisses ausgebildet ist und daß an der Längskante (39) des Halteplatten-Grundrisses zugeordnet dem selben Eckbereich (38) eine zweite Einfahröffnung (40) ausgebildet ist.

22. Staubfilterbeutel nach einem oder mehreren der Ansprüche 17 bis 21, dadurch gekennzeichnet, daß an einer Längsrandkante (39) zugeordnet jeweils einem Eckbereich (38, 51) je eine Durchgreiföffnung (41, 55) für einen Lagevorsprung (66) ausgebildet ist, während gegenüberliegend an der anderen Längsrandkante (44) die Halteplatte (23) insoweit verschlossen ausgebildet ist.

23. Staubfilterbeutel nach Anspruch 22, dadurch gekennzeichnet, daß die eine Durchgreiföffnung (41) beidseitig von Halteplatten-Vorsprüngen (42, 43) begrenzt ist, wobei die Breite (a) der Öffnung etwa der 0,25 bis dreifachen der Breite (b) der benachbarten Vorspünge (42, 43) entspricht.

24. Staubfilterbeutel nach Anspruch 23, dadurch gekennzeichnet, daß der der gegenüberliegenden Schmalseite (46) zugeordnete Halteplatten-Vorsprung (43) in Richtung der gegenüberliegenden Schmalseite (46) eine Schrägflanke (47) aufweist, während in Richtung auf die andere Schmalseite (36) der Halteplatten-Vorsprung (43) eine im wesentlichen im rechten Winkel zur Längsrandkante (39) verlaufende Geradkante (48) aufweist.

25. Staubfilterbeutel nach Anspruch 24, dadurch gekennzeichnet, daß längsrandseitig gegenüberliegend ein weiterer Vorsprung (45) angeordnet ist mit einer um das Maß der Öffnungsbreite (a) vergrößerten Breite (d).

26. Staubfilterbeutel nach einem oder mehreren der Ansprüche 23 bis 25, dadurch gekennzeichnet, daß an einer Längsrandkante (39, 44) die den Eckbereichen (38 und 51, 52) zugeordneten Vorsprünge (42, 43 und 45, 54) symmetrisch zu einer Längsmittenachse (y-y) der Halteplatte (23) angeordnet sind.

27. Staubfilterbeutel nach einem oder mehreren der Ansprüche 17 bis 26, dadurch gekennzeichnet, daß über die Länge der Halteplatte (23) jeweils zwei im wesentlichen gegenüberliegende Einbuchtungen (58) ausgebildet sind.

28. Staubfilterbeutel nach Anspruch 27, dadurch gekennzeichnet, daß die Einbuchtungen (58) dem Mittenbereich der Halteplatten-Längsrandkanten (39, 44) zugeordnet durch Vorsprünge (59, 59') begrenzt sind, welche zwischen sich kleinere Einbuchtungen (60, 61) ausbilden.

29. Staubfilterbeutel nach Anspruch 28, dadurch gekennzeichnet, daß an einer Längsrandkante (44) zwei kleinere Einbuchtungen (60) ausgebildet sind, gegenüberliegend zu einer kleinen Einbuchtung (61) der anderen Längsrandkante (39).

30. Staubfilterbeutel nach Anspruch 29, dadurch gekennzeichnet, daß die zwei kleineren Einbuchtungen (60) der einen Längsrandkante (44) jeweils gegenüberliegend der die eine kleine Einbuchtung (61) begrenzenden Vorsprünge (59') ausgebildet sind.

## Claims

1. Vacuum cleaner (1) with a chamber (7) for holding a dust filter bag (20), wherein the chamber (7) is closable with a trailing cover (T) and on the lower side of the trailing cover (T) is arranged an operating projection (B), wherein the operating projection (B) is pivotably connected to the trailing cover (T) and wherein furthermore on the operating projection (B) is formed a register projection (81) which after pivoting of the operating projection (B) enters a register opening (83) of the chamber (7), characterised in that the register projection (81) is formed at the end of the operating projection (B) connected to the trailing cover (T) and extends approximately at right angles to the planar extent of the operating projection (B).

2. Vacuum cleaner according to claim 1, characterised in that the register projection (81) is associated with a longitudinal edge (79, 80) of the operating projection (B).

3. Vacuum cleaner according to one or more of the preceding claims, characterised in that the register opening (83) is formed between an edge (36) of the dust filter bag (20) on the narrow side, and a housing wall (22) of the chamber (7).

4. Vacuum cleaner according to one or more of the preceding claims, wherein in the chamber (7) is arranged a dust filter bag (20) with a holding plate (23) having an essentially rectangular contour, characterised in that the holding plate (23) comprises a slot-like entry opening (37) which opens towards the edge (36) on the narrow side for receiving the register projection (81).

5. Vacuum cleaner according to one or more of the preceding claims, characterised in that the register projection (81) comprises an entry tongue (82) for cooperation with the entry opening (37) of the dust filter bag (20).

6. Vacuum cleaner according to claim 5, characterised in that the register projection (81) has a T-shaped contour, the stem of the T being formed from the entry tongue (82).

7. Vacuum cleaner according to one or more of the preceding claims, characterised in that two register projections (81) are formed.

8. Vacuum cleaner according to one or more of the preceding claims, characterised in that in the chamber (7) associated with the holding plate (23) is formed a latch protuberance (63) which can be overrun in a vertical direction and which, when the holding plate (23) is inserted, engages over the latter on the upper side.

9. Vacuum cleaner according to one or more of the preceding claims, characterised in that, with an essentially rectangular contour of the chamber (7), associated with three corner regions are formed latch protuberances (63).

10. Vacuum cleaner according to one or more of the preceding claims, characterised in that the chamber (7) comprises on the inner wall inwardly projecting webs (62) on which the holding plate (23) is supported.

11. Vacuum cleaner according to one or more of the preceding claims, characterised in that on the trailing cover (T) are formed distance protuberances (85) which project transversely to its longitudinal extent and which cooperate with the inner wall of the chamber (7).

12. Vacuum cleaner according to claim 11, characterised in that the distance protuberances (85) are formed with downwardly pointing latch projections (86) for entry into indentations (58) of the holding plate (23).

13. Vacuum cleaner according to one or more of the preceding claims 11 and 12, characterised in that two pairs each of two opposed distance protuberances (85) are formed.

14. Vacuum cleaner according to one or more of the preceding claims, characterised in that on the operating projection (B) is formed a mounting foot (84) which runs at an angle to the direction of extent of the operating projection (B).

15. Vacuum cleaner according to claim 14, characterised in that the mounting foot (84) forms an obtuse angle (alpha) with a direction of extent of the operating projection (B).

16. Vacuum cleaner according to one or more of the preceding claims 14 and 15, characterised in that the mounting foot (84) is integrally formed rigidly on a plate (72) supporting the operating projection (B).

17. Dust filter bag (20) with a holding plate (23) for a vacuum cleaner (1) according to one or more of the preceding claims 1 to 16, wherein the holding plate (23) has an essentially rectangular contour and a suction opening (30), wherein furthermore the suction opening (30) is associated with a first end region (29) of the holding plate (23) on the narrow side, characterised in that the first end region (29) comprises a slot-like entry opening (37) running essentially perpendicularly to an edge (36) of the first end region (29) for receiving a register projection.

18. Dust filter bag according to claim 17, characterised in that the entry opening (37) in the depth direction of the holding plate (23) only partially penetrates the latter.

19. Dust filter bag according to one or more of claims 17 to 18, wherein the holding plate (23) consists of several layers of cardboard/paper material, characterised in that the entry opening (37) penetrates only a portion of these layers.

20. Dust filter bag according to one or more of claims 17 to 19, wherein the holding plate (23) consists of four layers (25 to 28) of cardboard/paper material, characterised in that the entry opening (37) penetrates only three layers (25 to 27).

21. Dust filter bag according to one or more of claims 17 to 20, characterised in that the entry opening (37) is associated with a corner region (38) of the holding plate contour and in that on the longitudinal edge (39) of the holding plate contour associated with the same corner region (38) is a second entry opening (40).

22. Dust filter bag according to one or more of claims 17 to 21, characterised in that on a longitudinal edge (39) each associated with one corner region (38, 51) is an opening (41, 55) for passage of a positioning projection (66), while opposite on the other longitudinal edge (44) the holding plate (23) is in this respect closed.

23. Dust filter bag according to claim 22, characterised in that one opening (41) is defined on both sides by holding plate projections (42, 43), wherein the width (a) of the opening approximately corresponds to 0.25 to three times the width (b) of the adjacent projections (42, 43).

24. Dust filter bag according to claim 23, characterised in that the holding plate projection (43) associated with the opposite narrow side (46) has a sloping flank (47) in the direction of the opposite narrow side (46), while in a direction towards the other narrow side (36) the holding plate projection (43) has a straight edge (48) running essentially at right angles to the longitudinal edge (39).

25. Dust filter bag according to claim 24, characterised in that on the side of the longitudinal edge opposite is arranged a further projection (45) with a width (d) enlarged by the amount of the opening width (a).

26. Dust filter bag according to one or more of claims 23 to 25, characterised in that on a longitudinal edge (39, 44) the projections (42, 43 and 45, 54) associated with the corner regions (38 and 51, 52) are arranged symmetrically to a longitudinal centre axis (y-y) of the holding plate (23).

27. Dust filter bag according to one or more of claims 17 to 26, characterised in that over the length of the holding plate (23) are formed in each case two essentially opposed indentations (58).

28. Dust filter bag according to claim 27, characterised in that the indentations (58), associated with the centre region of the holding plate longitudinal edges (39, 44), are defined by projections (59, 59') which between them form smaller indentations (60, 61).

29. Dust filter bag according to claim 28, characterised in that on a longitudinal edge (44) are formed two smaller indentations (60), opposite a small indentation (61) of the other longitudinal edge (39).

30. Dust filter bag according to claim 29, characterised in that the two smaller indentations (60) of one longitudinal edge (44) are in each case formed opposite the projections (59') defining a small indentation (61).

## Revendications

1. Aspirateur (1) ayant une chambre (7) pour recevoir un sac filtrant à poussières (20), la chambre (7) étant obturable par un couvercle pivotant (T) et une saillie d'actionnement (B) étant disposé sur le couvercle pivotant (T), en face inférieure, la saillie d'actionnement (B) étant reliée au couvercle pivotant (T) de façon à pouvoir pivoter et dans lequel, en outre, sur la saillie d'actionnement (B) est réalisée une saillie d'alignement (81) qui, une fois le pivotement de la saillie d'actionnement (B) effectué, pénètre dans une ouverture d'alignement (83) de la chambre (7), caractérisé en ce que la saillie d'alignement (81) est réalisée à l'extrémité, reliée au couvercle pivotant (T), de la saillie d'actionnement (B) et s'étend sensiblement à angle droit par rapport à un prolongement plan de la saillie d'actionnement (B).

2. Aspirateur selon la revendication 1, caractérisé en ce qu'à la saillie d'alignement (81) est associé un bord longitudinal (79. 80) de la saillie d'actionnement (B).

3. Aspirateur selon l'une ou plusieurs des revendications précédentes, caractérisé en ce que l'ouverture d'alignement (83) est réalisée entre une arête de bordure (36) du côté étroit du sac filtrant à poussières (20) et une paroi de boîtier (22) de la chambre (7).

4. Aspirateur selon l'une ou plusieurs des revendications précédentes, dans lequel est disposé dans la chambre (7) un sac filtrant à poussières (20) ayant une plaque de retenue (23) présentant un contour sensiblement rectangulaire, caractérisé en ce que la plaque de retenue (23) présente une ouverture d'introduction (37) du genre d'une fente, ouverte vers l'arête de bordure (36) du côté étroit, pour recevoir une saillie d'alignement (81).

5. Aspirateur selon l'une ou plusieurs des revendications précédentes, caractérisé en ce que la saillie d'alignement (81) présente une lame d'introduction (82) destinée à coopérer avec l'ouverture d'introduction (37) du sac filtrant à poussières (20).

6. Aspirateur selon la revendication 5, caractérisé en ce que la saillie d'alignement (81) présente un contour en forme de T, la tige du T étant constituée par la lame d'introduction (82).

7. Aspirateur selon l'une ou plusieurs des revendications précédentes, caractérisé en ce que deux saillies d'alignement (81) sont réalisées.

8. Aspirateur selon l'une ou plusieurs des revendications précédentes, caractérisé en ce que, dans la chambre (7), associée à la plaque de retenue (23), est réalisé un ergot d'encliquetage (63) susceptible d'être franchi dans la direction verticale, et qui lorsque la plaque de retenue (23) est insérée, dépasse au-dessus de celle-ci du côté supérieur.

9. Aspirateur selon l'une ou plusieurs des revendications précédentes, caractérisé en ce que, lorsque le contour de la chambre (7) est sensiblement rectangulaire, des ergots d'encliquetage (63) sont associés à trois zones d'angle.

10. Aspirateur selon l'une ou plusieurs des revendications précédentes, caractérisé en ce que la chambre (7) présente sur la paroi intérieure des nervures (62), faisant saillie vers l'intérieur et sur lesquelles la plaque de retenue (23) prend appui.

11. Aspirateur selon l'une ou plusieurs des revendications précédentes, caractérisé en ce que sur le couvercle pivotant (T) sont réalisés des ergots d'espacement (85) faisant saillie transversalement par rapport à son extension longitudinale, et qui coopère avec la paroi intérieure de la chambre (7).

12. Aspirateur selon la revendication 11, caractérisé en ce que les ergots d'espacement (85) sont réalisés avec des saillies d'encliquetage (86) tournées vers le bas, destinées à être introduites dans des échancrures (58) de la plaque de retenue (23).

13. Aspirateur selon l'une ou plusieurs des revendications 1 1 et 12, caractérisé en ce que sont constituées deux paires d'ergots d'espacement (85) placés chacun à l'opposé de l'autre.

14. Aspirateur selon l'une ou plusieurs des revendications précédentes, caractérisé en ce que, sur la saillie d'actionnement (B), est réalisé un pied de pose (84) s'étendant en formant un angle par rapport à la direction d'extension de la saillie d'actionnement (B).

15. Aspirateur selon la revendication 14, caractérisé en ce que le pied de pose (84) fait un angle obtus (α) avec la direction d'extension de la saillie d'actionnement (B).

16. Aspirateur selon l'une ou plusieurs des revendications 14 à 15 précédentes, caractérisé en ce que le pied de pose (84) est moulé d'un seul tenant, rigidement, sur une plaque (72) fixant la saillie d'actionnement (B).

17. Sac filtrant à poussières (20) avec une plaque de retenue (23), pour un aspirateur (1), selon l'une ou plusieurs des revendications 1 à 16 précédentes, la plaque de retenue (23) présentant un contour sensiblement rectangulaire et une ouverture d'aspiration (30), dans lequel en outre l'ouverture d'aspiration (30) est associée à une première zone d'extrémité (29) du côté étroit de la plaque de retenue (23), caractérisé en ce que la première zone d'extrémité (29) présente une ouverture d'introduction (37) en forme de fente, s'étendant de façon sensiblement perpendiculaire par rapport à une arête de bordure (36) de la première zone d'extrémité (29), afin de loger une saillie d'alignement.

18. Sac filtrant à poussières selon la revendication 17, caractérisé en ce que l'ouverture d'introduction (37), dans la direction de la profondeur de la plaque de retenue (23), ne pénètre dans celle-ci que partiellement.

19. Sac filtrant à poussières selon l'une ou plusieurs des revendications 17 à 18, dans lequel la plaque de retenue (23) est constituée de plusieurs couches d'un matériau du genre carton/papier, caractérisé en ce que l'ouverture d'introduction (37) ne traverse qu'une partie des couches.

20. Sac filtrant à poussières selon l'une ou plusieurs des revendications 17 à 19, dans lequel la plaque de retenue (23) est constituée de quatre couches (25 à 28) d'un matériau à base de carton/papier, caractérisé en ce que l'ouverture d'introduction (37) ne traverse que trois couches (25 à 27).

21. Sac filtrant à poussières selon l'une ou plusieurs des revendications 17 à 20, caractérisé en ce que l'ouverture d'introduction (37) est réalisée associée à une zone d'angle (38) du contour de la plaque de retenue, et en ce que, sur l'arête longitudinale (39) du contour de la plaque de retenues est réalisée une deuxième ouverture d'introduction (40) associée à la même zone d'extrémité (38).

22. Sac filtrant à poussières selon l'une ou plusieurs des revendications 17 à 21, caractérisé en ce que, sur une arête de bordure longitudinale (39), est réalisée, chaque fois associée à une zone d'angle (38, 51), une ouverture de traversée (41. 55) pour une saillie de positionnement (66), tandis que, à l'opposé sur l'autre arête de bordure longitudinale (44). la plaque de retenue (23) est réalisée fermée sur ce point.

23. Sac filtrant à poussières selon la revendication 22, caractérisé en ce que l'ouverture de traversée (41) est délimitée des deux côtés par des saillies de plaques de retenue (42, 43), la largeur (a) de l'ouverture correspondant approximativement à 0,25 à trois fois la largeur (b) des saillies (42, 43) voisines.

24. Sac filtrant à poussières selon la revendication 23, caractérisé en ce que la saillie de plaque de retenue (43) associée au côté étroit (46) opposé présente, en direction du côté étroit (46) opposé, un flanc oblique (47) tandis que, dans la direction de l'autre côté étroit (36), la saillie de plaque de retenue (43) présente une arête rectiligne (48) s'étendant sensiblement à angle droit par rapport à l'arête de bordure longitudinale (39).

25. Sac filtrant à poussières selon la revendication 24, caractérisé en ce que, du côté de la bordure longitudinale, est disposée à l'opposé une autre saillie (45) ayant une largeur (d) agrandie de la valeur de la largeur d'ouverture (a).

26. Sac filtrant à poussières selon l'une ou plusieurs des revendications 23 à 25, caractérisé en ce que, sur une arête de bordure longitudinale (39, 44), les saillies (42, 43 et 45, 54), associées aux zones d'angle (38 et 51, 52), sont disposées symétriquement par rapport à un axe médian longitudinal (y-y) de la plaque de retenue (23).

27. Sac filtrant à poussières selon l'une ou plusieurs des revendications 17 à 26, caractérisé en ce que sur la longueur de la plaque de retenue (23) sont chaque fois réalisées deux échancrures (58) sensiblement opposées.

28. Sac filtrant à poussières selon la revendication 27, caractérisé en ce que les échancrures (58) associées à la zone médiane des arêtes de bordure longitudinale (39, 44) des plaques de retenue, sont délimitées par des saillies (59, 59'), qui présentent entre elles de plus petites échancrures (60, 61).

29. Sac filtrant à poussières selon la revendication 28, caractérisé en ce que sur une arête de bordure longitudinale (44) sont réalisées deux plus petites échancrures (60), opposées à une petite échancrure (61) appartenant à l'autre arête de bordure longitudinale (39).

30. Sac filtrant à poussières selon la revendication 29, caractérisé en ce que les deux plus petites échancrures (60) d'une arête de bordure longitudinale (44) sont chacune réalisées à l'opposé de saillies (59') délimitant la petite échancrure (61).
